# EUROPÄISCHE PATENTSCHRIFT

(11) **EP 0 919 687 B1**
(45) Veröffentlichungstag und Bekanntmachung des Hinweises auf die Patenterteilung: **14.05.2003**
(21) Anmeldenummer: 97119345.3
(22) Anmeldetag: 05.11.1997
(51) Int. Cl.: E05F 1/00, E05B 17/00, E05C 3/34

(54) **Motorischer Verschluss für Gerätetüren**
Motor actuated lock for door of apparatus
Serrure de portes d'appareils commandée par moteur

(43) Veröffentlichungstag der Anmeldung: 02.06.1999
(73) Patentinhaber: Rahrbach GmbH, D-42579 Heiligenhaus (DE)
(72) Erfinder: Braetsch, Ernst-Christian, 45219 Essen (Kettwig) (DE)
(74) Vertreter: Götz, Friedrich, Dipl.-Phys.

(56) Entgegenhaltungen:
- EP-A- 0 379 801
- EP-A- 0 398 047
- DE-A- 19 546 381
- FR-A- 2 426 139
- US-A- 3 515 421
- US-A- 4 872 714

## Beschreibung

### Technisches Gebiet

Gegenstand der Erfindung ist ein motorischer Verschluß für Gehäuse mit einer Tür, die eine umlaufende elastische Dichtung aufweist.

### Stand der Technik

Bei Geräten oder Schränken mit heißer Atmosphäre oder Heißdampfentwicklung muß dafür gesorgt werden, daß die Tür gegen die Kraft einer elastischen Dichtung fest verschlossen werden kann.

Man unterscheidet dabei zwei Schließzustände: Die angelehnte Tür, die einen evtl. Ausgleich eines Überdrucks erlaubt und die Verriegelung unter Druck.

Bei Verschlüssen mit Drehfalle oder Keilhebel muß der Benutzer erhebliche Kräfte aufbringen und zumindest eine Hand frei haben.

Aus dem US-Patent 3,515,421 ist eine Backenklinke bekannt geworden, die einen Klinkenbolzen und eine aus zwei Hälften bestehende Zange aufweist, die über einen Bolzen in einem mehrteiligen Gehäuse mit Langlöchern verschiebbar gelagert ist. Diese Zange wird durch einen mit verschiedenen Steuerschlitzen versehenen Steuerschieber betätigt, der quer zur Längsrichtung gezogen werden muß. Dabei wird nicht nur die Zange mit dem Klinkenbolzen verrastet, sondern dieser wird auch um einen durch die Steuerschlitze vorgegebenen Weg nach unten gezogen.

Die Vorrichtung ist nicht nur recht kompliziert, sondern auch wenig anpassungsfähig.

In der EP 0 379 801 ist ein motorischer Kofferraumverschluß offenbart, der über eine Seiltrommel den Kofferraumdeckel herunter zieht. Anschließend wird über eine biegsame Welle ein Verschlussbügel in der Zarge über einen Klinkenbolzen am Kofferraumdeckel gezogen. Die Lösung ist auf die Bedürfnisse der Automobilindustrie ausgerichtet und für die Verriegelung einer Heißgerätetür nicht ohne weiteres anwendbar

### Darstellung der Erfindung

Der Erfindung liegt die Aufgabe zugrunde, die Bedienung zu erleichtern und unabhängig von der Qualität und Abnutzung der Dichtung einen gleichmäßigen Schließdruck zu gewährleisten.

Diese Aufgabe wird bei einem motorischen Verschluß der eingangs genannten Art dadurch gelöst, daß ein türseitiger Kloben, der eine Aussparung aufweist, in eine Greifzange eintaucht, die aus zwei durch einen Bolzen verbundenen Zangenhälften besteht, zwischen denen ein mit Langloch versehener und motorisch angetriebener Steuerschieber gelagert ist, wobei dieser in einer Endlage die Zangenöffnung freigibt und in der anderen diese Zange und den Kloben blockiert, so daß der Motor die Tür mit einstellbarer Kraft gegen das Gehäuse zu ziehen vermag, wobei die Zugkraftrichtung mit den Bewegungsrichtungen des klobens und des Schiebers zusammenfällt.

### Beschreibung der Zeichnungen

Ein Ausführungsbeispiel der Erfindung wird anhand von **Fig. 1 - 11** der Zeichnung erläutert.
- **Fig. 1**: zeigt die Greifzange bei offener Tür,
- **Fig. 2**: diese Zange bei eingefahrenem Kloben,
- **Fig. 3**: die verriegelte Zange,
- **Fig. 4**: die in die Schließstellung gezogene, also nach rechts verschobene Zange,
- **Fig. 5**: eine Zangenhälfte,
- **Fig. 6**: eine Zange in Explosionsdarstellung,
- **Fig. 7**: eine Zangenhälfte und den Steuerschieber von der Seite,
- **Fig. 8**: den Getriebemotor und die Antriebsstange im Falle der Notentriegelung,
- **Fig. 9**: die Teile bei geschlossener Tür,
- **Fig. 10**: die Teile bei offener Tür,
- **Fig. 11**: den Antrieb von oben.

In **Fig. 1** ist mit 1 ein Kloben bezeichnet, der zwischen die Hälften 2a, 2b einer Greifzange 2 ragt.
Die Teile 2a, 2b stellen zweiarmige Hebel dar, die über angeformte Lagerböcke 2a1, 2b1 und einen Bolzen 3 miteinander verbunden sind. In einer Aussparung der Teile 2a, 2b liegt zwischen den Lagerböcken 2a1 und 2b1 ein Steuerschieber 4, dessen Langloch 4a über den Bolzen 3 greift.
Am rechten Ende der Teile 2a, 2b ist eine leichte Schraubenfeder 5 eingespannt, die die Greifzange 2 am linken Ende zusammendrückt. Die eigentlichen Greifelemente sind Kegelstümpfe 2a2 und 2b2, die in eine Aussparung 1a des Klobens 1 passen.

Wenn man den Kloben 1 nach rechts schiebt, rastet die Zange 2 ein, wie es in **Fig. 2** dargestellt ist. Der Kloben 1 wird dabei mit einer Kraft festgehalten, die durch die Kenndaten der Feder 5 vorgegeben ist.

Wenn man jetzt den Steuerschieber 4 nach rechts zieht, wie es in **Fig. 3** dargestellt ist, wandert die verbreiterte Steuerfläche 4c zwischen die Schultern der Zange 2. Diese kann jetzt nicht mehr zusammengedrückt werden, so daß der Kloben 1 ganz sicher festgehalten wird.

In **Fig. 4** wird gezeigt, wie die Einheit aus Kloben 1 und Greifzange 2 mit Hilfe des Steuerschiebers 4 nach rechts gezogen wurde, um die Türdichtung fest anzupressen. Der Anpreßdruck wird durch den Motor bestimmt, der ein einstellbares Abschaltmoment aufweist.

Die Öffnung des Schrankes verläuft wie folgt:
Wenn der Motor durch einen Öffnungsimpuls umgesteuert wird, wandert die beschriebene Einheit nach links, bis der von der Dichtung ausgeübte Druck ausgeglichen ist. Anschließend läuft der Steuerschieber 4 in seine linke Endstellung, die in **Fig. 2** gezeichnet ist. In dieser entriegelten Stellung kann die Tür mit dem Kloben 1 leicht aufgezogen werden, wie es **Fig. 1** zeigt.
In **Fig. 5** ist die Zangenhälfte 2b in Draufsicht dargestellt. Man erkennt unten den Kegelstumpf 2b2, im mittleren Bereich die Lagerböcke 2b1 und am oberen Rand Stifte 2b3, die zwei gleiche Schraubenfedern aufnehmen.

**Fig. 6** zeigt die Greifzange 2 in auseinandergezogener Darstellung. Jede Zangenhälfte ist mit zwei Lagerböcken 2a1 und 2b1 ausgestattet, die kammartig ineinandergreifen und dadurch außerordentlich stabil sind. Der Bolzen 3 ist nicht nur Lagerbolzen, sondern auch Halt und Führung für den Steuerschieber 4, dessen Relativbewegung durch das Langloch 4a begrenzt ist.

In **Fig. 7** ist das Teil 2a und der Steuerschieber 4 in Seitenansicht gezeichnet. Außer dem Lagerbock 2a1 und dem Kegelstumpf 2a2 erkennt man einen Stift 2a3 als Führungselement für eine Feder 5.
Der Steuerschieber 4 weist außer dem Langloch 4a Befestigungslöcher 4b für die Zugstange 6 auf.

In **Fig. 8 - 10** ist diese Zugstange 6 in verschiedenen Betriebszuständen zu sehen. Das linke Ende der Stange wird über die Löcher 6a mit dem Steuerschieber 4 verbunden, das rechte ist über einen abgewinkelten Schlitz 6b mit einer in **Fig. 10** dargestellten Getriebemotoreinheit 7 gekuppelt. Das Abtriebsrad 8 dieser Einheit trägt einen Exzenterstift 9, der in dem Langloch 10a einer Kulisse 10 gleitet. Am linken Ende weist diese Kulisse einen Kupplungsstift 10b auf, der in dem Schlitz 6b gleitet. Schlitz und Kupplungsstift dienen als Notauslöser für den Verschluß.
**Fig. 8** zeigt die Anordnung im Zustand der Notentriegelung, **Fig. 9** die Lage der Teile bei geschlossener Tür.
Wenn man zwecks Notentriegelung die unter Zugspannung stehende Stange 6 in Richtung des Pfeiles 11 nach oben drückt, wird der Stift 10b freigegeben, die Stange 6 kann nach links ausweichen und die Zange 2 gibt den Kloben 1 frei.
Soll die Tür nach einer Notentriegelung geschlossen werden , muß der Motor zunächst einen Öffnungsimpuls erhalten. Daraufhin wandert die Kulisse 10 nach links, bis der Stift 10b die Raststellung in dem abgewinkelten Schlitz 6b einnimmt. Dabei fällt die Stange 6 entweder durch ihr Eigengewicht nach unten, oder das Einrasten wird durch eine Feder bewirkt.
In **Fig. 10** nimmt die Stange 6 und die Kulisse 10 die linke Endstellung ein, in der die Tür offen oder zur Öffnung vorbereitet ist. Wenn der Motor 13 in Schließrichtung anläuft, wird das Abtriebszahnrad 8 über die Zahnräder 14, 15, 16 in Richtung des Pfeiles 12 bewegt. Der Exzenterstift 9 zieht dabei die Kulisse 10 mit der Stange 6 nach rechts, bis eine bestimmte Schließkraft erreicht ist und der Zustand **Fig. 9** entspricht.
Je nach Zustand der Dichtung kann der Drehwinkel des Rades 8 zwischen 100 und etwa 170° liegen.
Durch Feineinstellung wird man einen Winkel zwischen 150 und 170° bevorzugen, weil man dann mit kleinerem Motordrehmoment eine größere Schließkraft erreicht.
Da die Zahnräder 14, 15 als Schneckengetriebe ausgebildet sind, ist der Antrieb selbsthemmend. Ein Sensor für die Stromaufnahme bewirkt, daß sich der Motor beim Erreichen einer gewünschten Schließkraft ausschaltet.
Der Verriegelungsbefehl für den Getriebemotor kann von einem Türkontakt, einem am Schrank oder im Fußbereich angeordneten Taster oder von einer Programmsteuerung ausgehen. Ist bei Erteilung des Verriegelungsbefehls der Kloben nicht in die Greifzange eingefahren, läuft der Motor bis zur Endstellung der Zugstange durch. Da aber kein Stromanstieg erfolgt, wird das Ausbleiben dieses Signals von der Steuerung dazu benutzt, die Zugstange wieder in die Entriegelungsstellung zu bringen.
Zur Öffnung wird die Motorspannung umgepolt.

**Fig. 11** zeigt die Antriebseinheit von oben. Der relativ kleine Motor 13 ist leicht schräg angeordnet. Sein Schneckenrad 14 greift in das Rad 15 ein.
Die Länge der Stange 6 ist beliebig. So kann die Antriebseinheit weit hinten im Gehäuse angeordnet werden, wo schädliche Einflüsse durch Hitze oder Feuchtigkeit auszuschließen sind.
Je nach Größe der Tür kann man 1, 2 oder 3 motorische Verschlüsse übereinander anordnen und synchron steuern.

### Gewerbliche Verwertbarkeit

Der beschriebene Türverschluß ist dazu bestimmt, bei Heißgeräten oder auch anderen technischen Apparaten, wie z.B. Zentrifugen, eingesetzt zu werden.
Besonders vorteilhaft ist dabei, daß der Bedienende die Hände frei hat.
Die Wartungsintervalle für das System sind sehr groß, weil die der Hitze oder besonderen Atmosphäre ausgesetzte Greifzange keine empfindlichen Teile aufweist und weil die alternde Dichtung immer mit konstanter Schließkraft angepreßt wird.

### Bezugszeichenliste

- 1: Kloben
- 1a: Aussparung
- 2: Greifzange
- 2a, 2b: Zangenhälften
- 2a1, 2b1: Lagerböcke
- 2a2, 2b2: Kegelstümpfe
- 2a3, 2b3: Stifte
- 3: Bolzen
- 4: Steuerschieber
- 4a: Langloch
- 4b: Befestigungslöcher
- 4c: Steuerfläche
- 5: Schraubenfeder
- 6: Zugstange
- 6a: Befestigungslöcher
- 6b: abgewinkelter Schlitz
- 7: Getriebemotoreinheit
- 8: Abtriebsrad
- 9: Exzenterstift
- 10: Kulisse
- 10a: Langloch
- 10b: Kupplungsstift
- 11, 12: Pfeil
- 13: Motor
- 14, 15, 16: Zahnräder

## Patentansprüche

1. Motorischer Verschluß für Geräte mit einem Gehäuse und einer Tür, die eine umlaufende elastische Dichtung aufweist,
**dadurch gekennzeichnet,**
**dass** ein türseitiger Kloben (1), der eine Aussparung (1a) aufweist, in eine Greifzange (2) eintaucht, die aus zwei durch einen Bolzen (3) verbundenen Zangenhälften (2a, 2b) besteht, zwischen denen ein mit Langloch (4a) versehener und motorisch angetriebener Steuerschieber (4) gelagert ist, wobei dieser in einer Endlage die Zangenöffnung freigibt und in der anderen diese Zange und den Kloben blockiert, so dass der Motor (13) die Tür mit einstellbarer Kraft gegen das Gehäuse zu ziehen vermag, wobei die Zugkraftrichtung mit den Bewegungsrichtungen des klobens und des Schiebers zusammenfällt.

2. Motorischer Verschluß nach Anspruch 1, **dadurch gekennzeichnet,**
**daß** die Zangenhälften (2a, 2b) an einem Ende Kegelstümpfe (2a2, 2b2) aufweisen, am anderen Ende mit Steuerflächen versehen sind und
**daß** dazwischen Lagerböcke (2a1, 2b1) angebracht sind, deren Bolzen (3) durch das Langloch (4a) des Steuerschiebers (4) hindurchgreift.

3. Motorischer Verschluß nach Anspruch 1 und 2, **dadurch gekennzeichnet,**
**daß** eine zwischen den Zangenhälften (2a, 2b) angeordnete Schraubenfeder (5) die als Greifer wirkenden Kegelstümpfe (2a2, 2b2) zusammendrückt.

4. Motorischer Verschluß nach Anspruch 1 - 3, **dadurch gekennzeichnet,**
**daß** der Steuerschieber (4) über eine Zugstange (6) mit einer Getriebemotoreinheit (7) verbunden ist, die aus dem Motor (13), Zahnrädern (14 - 16), einem Abtriebsrad (8), einem Exzenterstift (9) und einer Kulisse (10) besteht und sich beim Erreichen einer einstellbaren Anzugskraft abschaltet.

5. Motorischer Verschluß nach Anspruch 1, **dadurch gekennzeichnet,**
**daß** die Schließbewegung des Motors (13) von einem Türkontakt, einem Taster oder einer Programmsteuerung ausgelöst wird.

6. Motorischer Verschluß nach Anspruch 4, **dadurch gekennzeichnet,**
**daß** die Zugstange (6) einen abgewinkelten Schlitz (6b) aufweist, in dem ein Kupplungsstift (10b) der Kulisse (10) derart gelagert ist, daß die Zugstange (6) bei einem quer zu ihrer Längsrichtung ausgeübten Druck in Öffnungsrichtung freigegeben wird.

## Claims

1. Motorised closure for units with casing and door featuring an elastic seal surround,
**characterised by** the fact, that
the filleted recess of insert (1) on the door engages in a calliper mechanism (2) consisting of two jaws (2a and 2b) pivoted on a bolt (3)and between which a motor-activated operating slide (4) is fitted, whereby at one end of its travel the slide releases the calliper opening and at the other locks the calliper and insert, so that the motor(13)can pull the door against the housing with an adjustable force in such a way that that the direction of traction is coincidental with the direction of movement of the insert and operating slide.

2. Motorised closure as at Claim 1, **characterised by** the fact
that the calliper jaws (2a and 2b) feature truncated conical jaws(2a2 and 2b2)at one extremity and at the other are provided with control surfaces and
that between them bearing blocks(2a1 and 2b1)are fitted, whose bolt (3) engages through the slotted hole (4a)of operating slide(4).

3. Motorised closure as at Claim 1 and 2, **characterised by** the fact
that a coil spring (5) fitted between the two calliper halves (2a and 2b)compresses the conical tapers (2a2 and 2b2) which act as a gripping device.

4. Motorised closure as at Claim 1 - 3, **characterised by** the fact
that the operating slide (4) is connected via a pull rod (6)to a motor transmission unit (7)consisting of the motor (13), gear wheels (14 - 16), a driven wheel (8), an eccentric pin (9) and a rocker arm (10) and which disconnects upon reaching an adjustable tractive force.

5. Motorised closure as at Claim 1, **characterised by** the fact
that the closing motion of the motor (13) is triggered by a door contact, a sensor or a programmed control.

6. Motorised closure as at Claim 4, **characterised by** the fact
that pull rod (6) features a right-angled slot (6b) in which link pin (10b) of rocker arm (10) is pivoted in such a way that pull rod (6) is released in the direction of opening when lateral pressure is applied at an angle to its longitudinal orientation.

## Revendications

1. Fermeture commandée par moteur pour des appareils avec un boîtier et une porte, qui présente une garniture d'étanchéité élastique s'étendant tout autour, **caractérisée en ce qu'**un gond (1) côté porte, qui présente un évidement (1a), s'engage dans une pince (2) qui est constituée de deux moitiés de pince (2a, 2b) reliées par un boulon (3) entre lesquelles est logé un poussoir de commande (4) pourvu d'un trou oblong (4a) et entraîné par moteur, où celui-ci, dans une position d'extrémité, libère l'ouverture de la pince et, dans l'autre, bloque cette pince et le gond de telle sorte que le moteur (13) peut tirer la porte avec une force réglable vers le boîtier, où la direction de la force de traction coïncide avec les directions de déplacement du gond et du poussoir.

2. Fermeture commandée par moteur selon la revendication 1, **caractérisée en ce que** les moitiés de pince (2a, 2b) présentent à une extrémité des cônes tronqués (2a2, 2b2), sont pourvues à l'autre extrémité de faces de commande et **en ce qu'**entre ceux-ci, des paliers (2a1, 2b1) sont disposés, dont le boulon (3) passe à travers le trou oblong (4a) du poussoir de commande (4).

3. Fermeture commandée par moteur selon les revendications 1 et 2, **caractérisée en ce qu'**un ressort hélicoïdal (5) disposé entre les moitiés de pince (2a, 2b) comprime les cônes tronqués (2a2, 2b2) agissant comme griffes.

4. Fermeture commandée par moteur selon les revendications 1-3, **caractérisée en ce que** le poussoir de commande (4) est relié par une tige de traction (6) à une unité de moteur d'engrenage (7) qui est constituée du moteur (13), de roues dentées (14-16), d'une roue menée (8), d'un axe excentrique (9) et d'une coulisse (10) et qui, lors de l'atteinte d'une force de traction réglable, se met en service.

5. Fermeture commandée par moteur selon la revendication 1, **caractérisée en ce que** le mouvement de fermeture du moteur (13) est déclenché par un contact de porte, un capteur ou une commande de programme.

6. Fermeture commandée par moteur selon la revendication 4, **caractérisée en ce que** la tige de traction (6) présente une fente angulaire (6b), dans laquelle est logé un axe d'accouplement (10b) de la coulisse (10) de façon que la tige de traction (6), lors d'une pression exercée transversalement à sa direction longitudinale, soit libérée dans la direction d'ouverture.
